# EUROPÄISCHE PATENTSCHRIFT

(11) **EP 1 408 187 B1**
(45) Veröffentlichungstag und Bekanntmachung des Hinweises auf die Patenterteilung: **29.11.2006**
(21) Anmeldenummer: 04000711.4
(22) Anmeldetag: 28.02.2002
(51) Int. Cl.: E05B 65/20

(54) **Vorrichtung zur Betätigung eines Verschlusses von Türen, Klappen od. dgl., insbesondere an Fahrzeugen**
Device for operating a lock for doors, flaps or similar, in particular on vehicles
Dispositif d'actionnement d'une serrure pour portes, volets, ou similaires, en particulier sur véhicules

(30) Priorität: 01.03.2001 DE 10109824; 01.03.2001 DE 10109825
(43) Veröffentlichungstag der Anmeldung: 14.04.2004
(62) Teilanmeldung aus: 02703608.6
(73) Patentinhaber: DaimlerChrysler AG, 70567 Stuttgart (DE)
(72) Erfinder: Babatz, Udo, 09599 Freiberg (DE); Kölle, Rudi, 71067 Sindelfingen (DE); Lindmayer, Martin, 72172 Sulz (DE)

(56) Entgegenhaltungen:
- DE-A- 19 740 827
- FR-A- 2 741 102
- FR-A- 2 778 940

## Beschreibung

Die Erfindung richtet sich auf eine Vorrichtung nach dem Anspruch 1 Bei bekannten Vorrichtungen dient der Griff bei seiner Betätigung zum Öffnen der Tür, wenn eine Entsicherungsstellung vorliegt. Der Schließzylinder soll bei seiner Drehung mittels eines Schlüssels das Türschloss zwischen einer Sicherungsstellung und dieser Entsicherungsstellung überführen. In der Sicherungsstellung des Türschlosses ist nämlich die vorerwähnte Griffbetätigung für ein Öffnen der Tür wirkungslos; die geschlossene Tür bleibt geschlossen. Solche Umsteuerungen des Türschlosses zwischen der Sicherungs- und Entsicherungsstellung werden bei den modernen elektromechanischen Schlüsseln und zugehörigen Verschlüssen normalerweise auf elektrischem Wege, z.B. durch eine bei einem Funkschlüssel vorgesehene Fernbedienung ausgelöst. Eine Benutzung des mechanischen Schlüssels ist dann nur im Notfall erforderlich, wenn die elektrischen Bauteile oder die elektrische Stromversorgung im Fahrzeug ausfallen.

Bekannte Vorrichtungen besitzen also für die manuelle Betätigung zwei unterschiedliche Betätigungsmittel, nämlich den Griff einerseits und den am Schließzylinder angreifenden Schlüssel andererseits. In manchen Fällen, z.B. bei einem "keyless entry" kann der Schließzylinder und der Schlüssel zu einer Baueinheit verbunden sein, die ein Einstecken und Herausziehen eines Schlüssels überflüssig macht.

Bei bekannten Vorrichtungen (DE 44 45 320 A1) sind zwischen den beiden Betätigungsmitteln und dem Türschloss zwei gesonderte Gliederketten erforderlich. Der Griff wirkt auf einen Betätigungshebel, an welchen eine erste zum Türschloss führende Verbindung angeschlossen ist und bei einer Griffbetätigung den Eingriff einer an der Tür vorgesehenen Falle mit einem ortsfesten Schließelement am Türrahmen löst. Am Ausgang des Schließzylinders ist eine weitere Gliederkette angeschlossen, die das Türschloss in Abhängigkeit von der Schlüsselbetätigung in die genannten Sicherungs- und Entsicherungsstellungen überführt.

Die bekannten Vorrichtung mit ihren beiden Gliederketten einerseits und das Türschloss andererseits erfordern doppelten Platz und müssen in der Tür bestimmte Positionen zueinander einnehmen. Diese Positionen sind bei unterschiedlichen Fahrzeugtypen sehr verschieden, weshalb praktisch für jede Fahrzeugtype eine eigene Vorrichtung entwickelt werden musste, die den erforderlichen Verlauf der beiden Verbindungen berücksichtigt. Einbauprobleme ergaben sich bereits aufgrund von Toleranzabweichungen, wenn die bekannten Vorrichtungen bei einem Fahrzeug einheitlicher Type montiert werden; man musste die abweichenden Positionen der beiden Verbindungen des Türschlosses gegenüber dem Schließzylinder einerseits und dem griffseitigen Betätigungshebel andererseits mühsam korrigieren.

Um diese Anpassungsarbeit zu erleichtern ist es bekannt, am Griff einen Bowdenzug als Verbindung zum Türschloss zu verwenden. Der Bowdenzug ermöglicht eine gegenüber dem Griff weitgehend unabhängige Positionierung des Türschlosses in der Tür. Probleme blieben dabei aber bei den Anpassungen der zweiten Gliederkette, die zwischen dem Türschloss und dem Schließzylinder angeordnet ist. Dazu ist es zwar bekannt (EP 0 722 028 B1) als Eingangsglied eine Kupplungsstange mit endseitigen Kardan-Gelenkverbindungen zwischen dem Schließzylinder und dem Türschloss zu verwenden, doch auch diese Maßnahmen schränken die freie Positionierung der Vorrichtung gegenüber ihren beiden Betätigungsmitteln ein.

Aus der FR-A-2 741 102 ist ferner ein vom Wageninnenraum aus zugänglicher schwenkbarer Türinnengriff bekannt, der über einen Seilzug mit einem Türschloss verbunden ist. Beim Schwenken des Türinnengriffs wird über den Seilzug ein Betätigungshub auf das Türschloss übertragen, durch welchen das Türschloss entriegelt wird. Am Türinnengriff ist eine Kindersicherung in Form eines drehbar gelagerten Sicherungsbolzens vorgesehen, der in seiner ersten Drehstellung den Türinnengriff schwenkblockiert und in seiner zweiten Drehstellung ein Schwenken des Türinnengriffs zulässt.

Des Weiteren ist aus der FR-A-2 778 940 ein Türschloss für eine Kraftwagentür bekannt, das mit einem korrespondierenden Türgriff verbunden ist. Das Türschloss kann mittels eines elektrischen Stellmotors und einer zugehörigen Steuereinrichtung von einer Sicherungslage, in welcher eine Betätigung des Türgriffes wirkungslos ist, in eine Entsicherungslage überführt werden, in welcher das Türschloss durch Betätigung des Türgriffes entriegelt werden kann. Über den einzigen elektrischen Stellmotor ist ferner eine elektrische Entriegelung des Türschlosses möglich.

Schließlich ist aus der DE 196 40 595 A1 eine Vorrichtung mit einem Türschloss bekannt, das eine Sicherungs- und eine Entsicherungslage aufweist. Das Türschloss ist über einen einzigen Bowdenzug mit einem Türgriff verbunden, wobei sich das Türschloss in seiner Entsicherungslage durch eine Betätigung des Türgriffs und des dadurch auf das Türschloss übertragenen Arbeitshub entriegeln lässt. In der Sicherungslage des Türschlosses greift das schlossseitige Ende des Bowdenzugs dagegen ins Leere, so dass eine Betätigung des Türgriffes wirkungslos bleibt. Das griffseitige Ende der Bowdenzughülle ist über einen Hebel mit einem drehbar gelagerten Schließzylinder verbunden, wobei durch Drehen des Schließzylinders aus seiner ersten in seine zweite Stellung über den Bowdenzug ein Entriegelungshub auf das Türschloss übertragen wird, der entgegensetzt zu dem vom Türgriff ausgelösten Arbeitshub gerichtet ist und das Türschloss von seiner Sicherungslage in seine Entsicherungslage überführt. Zur Rückstellung des Türschlosses in die Sicherungslage ist eine gesonderte pneumatische oder elektrische Betätigungseinrichtung vorgesehen.

Der Erfindung liegt die Aufgabe zugrunde, eine zuverlässige Vorrichtung zu entwickeln, welche in der Sicherungslage , wenn ein Notfall vorliegt, die Öffnung der Tür ermöglicht. Dies wird erfindungsgemäß durch die im Anspruch 1 angegebenen Maßnahmen erreicht, denen folgende besondere Bedeutung zukommt.

Obwohl, wie gesagt, die Vorrichtung grundsätzlich zwei Betätigungsmittel aufweist, nämlich den manuell betätigbaren Griff einerseits und den schlüsselbetätigbaren Schließzylinder andererseits, kommt sie bei der Erfindung mit einer einzigen Gliederkette aus. Weil bei der Erfindung nur eine einzige Verbindung zwischen dem Türschloss und der Vorrichtung erforderlich ist, wird die Montage des Türschlosses einerseits und der Vorrichtung andererseits in der Tür vereinfacht und erleichtert. Wenn man als Verbindung einen Bowdenzug verwendet, ist in der Tür eine praktisch unabhängige Positionierung der Vorrichtung gegenüber dem Türschloss möglich.

Man kann bei der Erfindung eine Vorrichtung einheitlicher Type entwickeln, die bei Fahrzeugen mit sehr unterschiedlicher Lage der Betätigungsmittel und der Türschlösser gleich gut benutzt werden kann. Auf Toleranzabweichungen braucht nicht mehr geachtet zu werden. Einheitliche Bautypen erlauben eine Fertigung in sehr großen Stückzahlen, was eine außerordentlich preiswerte Herstellung der erfindungsgemäßen Vorrichtung ermöglicht.

Die Erfindung hat erkannt, dass die vorerwähnte wesentliche Vereinfachung des Einbaus dadurch möglich ist, dass der Schließzylinder über die aus dem Griff und dem Übertragungsglied gebildete Baueinheit auf eine gemeinsame Griff-Gliederkette wirkt und dort in Abhängigkeit von seinen Drehstellungen dafür sorgt, dass sich an der Gliederkette ein unterschiedlicher Arbeitshub ergibt. Entsprechend dem unterschiedlichen Arbeitshub werden dann im Türschloss unterschiedliche Funktionen ausgelöst. Z.B. im Normalfall, wenn die Entsicherungsstellung im Türschloss vorlag, sorgt ein kurzer Arbeitshub für ein Öffnen des Verschlusses. Wenn aber bei einer Sicherungsstellung des Türschlosses ein Notfall vorliegt, so kann durch Überführen des Schließzylinders mittels eines Schlüssels in eine andere Drehstellung ein großer Arbeitshub in der Griff-Gliederkette ausgelöst werden, durch welchen das Türschloss sofort die Tür öffnet.

Die erfindungsgemäße Lösung besteht darin, über den Ausgang des Schließzylinders den Winkel bei der Schwenkbewegung des Griffs zu verändern. In der einen Drehstellung des Schließzylinders ist dann eine Verschwenkung nur um einen kleinen Winkel möglich und in einer anderen Drehstellung erfolgt eine Schwenkbewegung des Griffs über einen großen Winkel. Dies macht sich in einem unterschiedlichen Arbeitshub der Gliederkette bemerkbar, die im erstgenannten Fall einen kleinen Arbeitshub und im zweitgenannten Fall einen großen Hub ausführt. Normalerweise, wenn das Türschloss sich bereits in seiner Entsicherungsstellung befindet, sorgt der Schließzylinder z.B. für einen kleinen Schwenkbewegungsweg des Griffs, was über einen entsprechend kleinen Arbeitshub der Gliederkette wunschgemäß zum Öffnen des Türschlosses genutzt wird. Im Notfall aber, wenn z.B. die über einen Fernbedienungsschlüssel erwünschte Betätigung des Türschlosses versagt, also ein Notfall vorliegt, dann kann über eine Schlüsselbetätigung des Schließzylinders das Ausgangsglied einen großen Schwenkwinkel für die Betätigung des Griffes freigeben. In diesem Fall wird dann ein großer Arbeitshub an der Gliederkette ausgeführt, was zum Öffnen der Tür führt.

In den Unteransprüchen sind verschiedene weitere Maßnahmen und gezeigt, die in der nachfolgenden Beschreibung und in den Zeichnungen näher erläutert sind. In den Zeichnungen ist die Erfindung in einem Ausführungsbeispiel dargestellt. Es zeigen:
- Fig. 1: ein Block-Schaltbild der Bauteile, anhand dessen der Lösungsweg der erfindungsgemäßen Vorrichtung veranschaulicht ist und
- Fig. 2a-2e: stark vereinfachte Prinzip-Darstellungen der erfindungsgemäßen Vorrichtung in fünf verschiedenen Arbeitsphasen.

Die Fig. 1 verdeutlicht anhand eines Block-Schaltbilds das Wirkprinzip der Erfindung. Einem auf der Außenseite der Tür angeordneten Griff 20 ist zunächst ein Übertragungsglied 93 nachgeschaltet, welches mit einer Griff-Gliederkette 96 zusammenwirkt. Hinter dieser ist erst das Türschloss 102 angeordnet. Der Türgriff 20 und das Übertragungsglied 93 sind zu einer Baueinheit 100 zusammengefasst. Dieser Baueinheit 100 ist ein Schließzylinder 95 in der Tür zugeordnet, der von der Türaußenseite aus mittels eines zugehörigen Schlüssels 94 betätigt werden kann. Dabei ist der Schließzylinder 95 mit dem Schlüssel 94 mindestens zwischen zwei Stellungen verdrehbar und wirkt dabei über einen Ausgang 97 mit der Baueinheit 100 zusammen. In einer ersten Drehstellung des Schließzylinders 95 wird die Baueinheit 100 über den Ausgang 97 so gesteuert, dass ein erster Arbeitshub 119 über die Gliederkette 96 auf das Türschloss 102 gelangt. Das Türschloss 102 ist im vorliegenden Fall auf zwei zueinander unterschiedliche Arbeitshübe ansprechbar, nämlich den erwähnten Arbeitshub 119 einerseits und einen noch näher zu beschreibenden Arbeitshub 115, und löst dementsprechend unterschiedliche Funktionen aus.

Bei der erfindungsgemäßen Vorrichtung wirkt der Ausgang 97 des Schließzylinders 95 auf den Türaußengriff 20, wie im Block-Schaltbild von Fig. 1 durch eine gestrichelte Wirklinie 99 verdeutlicht ist. In der ersten Drehstellung ist eine Betätigung des Griffs 20 nur um eine kurze Strecke 26 möglich, durch welche über das Übertragungsglied 93 der erwähnte kurze erste Arbeitshub 119 sich ergibt. Befindet sich das Türschloss 102 in seiner bereits erwähnten Entsicherungslage, so genügt diese Betätigung 23, um das Türschloss 102 zu öffnen. Wenn aber das Türschloss 102 sich in seiner Sicherungslage befindet, dann ist diese Betätigung 23 wirkungslos; das Türschloss 102 bleibt geschlossen.

Letzteres ändert sich erst dann, wenn über den Schlüssel 94 der Schließzylinder 95 in seine andere Drehstellung gelangt. In diesem Fall wird bei dem zuletzt genannten zweiten Arbeitsprinzip der Vorrichtung ein größerer Betätigungsweg 26' des Griffs 20 möglich. Dieser größere Betätigungsweg 26' sorgt dafür, dass hinter dem Übertragungsglied 93 jetzt wieder der bereits mehrfach erwähnte größere zweite Arbeitshub 115 anfällt. Dann lässt sich das Türschloss 102 öffnen, obwohl es sich in seiner Sicherungslage befindet. Die konkrete Ausführung dieses Bauprinzips ist in den Fig. 2a bis 2e näher erläutert.

In den Fig. 2a bis 2e ist ein Ausführungsbeispiel 101 der Vorrichtung schematisch erläutert, wobei zur Benennung entsprechender Bauteile die gleichen Bezugszeichen wie in Fig. 1 verwendet worden sind, es gilt die zugehörige Beschreibung. Man erkennt wieder die Baueinheit 100, bestehend aus Übertragungsglied 93 und einem Türgriff 20, ferner ein Türschloss 102 und eine Griff-Gliederkette 96.

Das Türschloss 102 ist in einer hier nicht näher gezeigten Tür eines Fahrzeugs eingebaut. Bei geschlossener Tür wirkt das Türschloss 102 mit einem am Rahmen der Tür ortsfest sitzenden Element zusammen, welches im vorliegenden Fall aus einem Schließbolzen 103 besteht. Beim Schließen der Tür dringt der Schließbolzen 103 in ein Schlossmaul 104 ein und wird darin von einem Fanghaken 105 erfasst. Im Türschloss 102 befindet sich eine Sperrklinke 107, die bei geschlossener Tür formschlüssig den Fanghaken 105 hintergreift und diesen in seiner Schließposition sichert. Wird die Sperrklinke 107 verschwenkt, so gibt sie den Fanghaken 105 frei und das Türschloss 102 ist offen.

Dem Türschloss 102 ist ein Aktuator 108 zugeordnet, der elektrisch, elektromagnetisch oder pneumatisch antreibbar ist. Der Aktuator 108 wird mittels der einer in Fig. 2a ersichtlichen Fernbedienung 109 betätigt und ist Bestandteil einer Zentralverriegelung des Fahrzeugs.

Die Griff-Gliederkette 96 ist fallweise, bei 106, mit der Sperrklinke 107 gekoppelt, weshalb durch Betätigungen des Griffs 20 das Türschloss 102 geöffnet werden kann, wenn es sich in der bereits mehrfach erwähnten Entsicherungslage befindet. Zu diesem Zweck ist die Griff-Gliederkette 96 mit einem Mitnehmer 112 versehen. Außer dem Griff 10 an der Türaußenseite kann die Vorrichtung 101 auch mit einem an der Tür-Innenseite angeordneten, nicht näher gezeigten Innengriff versehen sowie mit einem Innen-Verriegelungsknopf ausgestattet sein.

Der Schließzylinder 95 wirkt mit der Griff-Gliederkette 96 bzw. mit dem daran angeschlossenen Griff 20 zusammen, was noch näher erläutert werden wird. Die ganze Baueinheit 100 ist zusammen mit dem Schließzylinder 95 zu einem Modul zusammengefasst, der nach seiner Vormontage komplett an der Tür montiert werden kann. Diese Vorrichtung 101 arbeitet in folgender Weise:

Der Aktuator 108 wirkt im Inneren des Türschlosses 102 auf die Kopplung 106 zwischen dem erwähnten Mitnehmer 112 und der Sperrklinke 107 ein. Durch Betätigen des Aktuators 108 über die Fernbedienung 109 kann diese Kopplung 106 in Sicherungslage des Türschlosses unwirksam und in Entsicherungslage wirksam gesetzt werden. Dazu besitzt der Aktuator 108 einen ein- und ausfahrbaren Stift 117, der mit einem verschwenkbaren Hebel 118 im Türschloss 102 zusammenwirkt und an dessen Ende sich der genannte Mitnehmer 112 befindet. Dieser Hebel 108 ist über eine in den Fig. angedeutete Gelenkstelle Bestandteil der Griff-Gliederkette 96. In der Entsicherungslage von Fig. 2a ist dieser Stift 117 eingefahren, wodurch der Mitnehmer 112 die Sperrklinke 107 übergreift. Diese eingefahrene Position des Stifts 117 ist in Fig. 2a durch einen Pfeil 113 symbolisiert. In Fig. 2a ist das Türschloss 102 geschlossen und die Sperrklinke 107 am Fanghaken 105 eingerastet. Der Griff 20 ist unbetätigt und befindet sich in seiner durch die Hilfslinie 20.1 in Fig. 2a verdeutlichten Ruhelage. Die Kopplung 106 zwischen dem Mitnehmer 112 und der Sperrklinke 107 ist wirksam.

In Fig. 2b ist der Griff im Sinne des Pfeils 26 betätigt worden und befindet sich in seiner durch die Hilfslinie 20.2 gekennzeichneten Betätigungslage. Auf die Griff-Gliederkette 96 ist folglich der bereits eingangs erwähnte erste Hub 119 ausgeübt worden und wurde über den Mitnehmer 112 auf die Sperrklinke 107 übertragen. Die Sperrklinke 107 hat den Fanghaken 105 freigegeben. Dieser hat sich aufgrund seiner Federbelastung in eine Freigabeposition gemäß Fig. 2b bewegt, in welcher der Schließbolzen 103 nicht mehr hintergriffen wird. Die Tür kann geöffnet werden, wodurch der Schließbolzen 103 aus dem Schlossmaul 104 herausfahren kann.

Der Betätigungsweg 26 bei dieser Vorrichtung 101 ist durch den in seiner ersten Drehstellung verbleibenden Schließzylinder 95 begrenzt. Dazu dient im vorliegenden Fall ein ausfahrbarer Bolzen 110 am Schließzylinder 95, der als Anschlag für den Griff 20 fungiert. In der Drehstellung des Schließzylinders 95 von Fig. 2b ist der Bolzen 20 ausgefahren, was dort durch den Pfeil 111 veranschaulicht ist. Vorzugsweise kommt diese Anschlagwirkung mit der Griff-Gliederkette 96 zustande, an welche der Hebel 118 in Verbindung mit der Gliederkette 96 das Übertragungsglied 93 dieser Baueinheit 100 bildet.

Die Fig. 2c zeigt einen Betriebsfall, der zwar auch die Ruhelage 20.1 des Griffs 20 wie Fig. 2a zeigt, doch befindet sich in diesem Fall das Türschloss 102 in seiner Sicherungslage. Die Sicherungslage wird durch Betätigen der Fernbedienung 109 ausgelöst und bewirkt, dass der Stift 117 am Aktuator 108 in die aus Fig. 2c ersichtliche Position ausfährt, die dort durch einen Pfeil 114 veranschaulicht ist. Jetzt ist der Hebel 118 so weit verschwenkt, dass der Mitnehmer 112 die Sperrklinke 107 nicht mehr hintergreift. Die Kopplung 106 ist unwirksam gesetzt. Weil der Schließzylinder 95 die gleiche Drehstellung wie im Falle von Fig. 2a und 2b aufweist, ist wiederum nur eine beschränkte Betätigung 26 des Griffs 20 möglich, die, gemäß Fig. 2d, wieder nur den kurzen ersten Arbeitshub 119 an der Griff-Gliederkette 96 zulässt. In diesem Fall geht der Mitnehmer 112 ins Leere. Die Sperrklinke 107 bleibt mit dem Fanghaken 105 in Eingriff. Das Schloss 102 bleibt geschlossen.

Wenn bei dieser Vorrichtung 101 das Türschloss 102 im Notfall ohne die Fernbedienung 109 geöffnet werden soll, so kann dies mit Hilfe des Schließzylinders 95 erfolgen, was anhand der Fig. 2e näher erläutert wird. Wird der Schließzylinder 95 durch den eingesteckten Schlüssel 94 in seine andere Drehstellung überführt, so fährt der Bolzen 110 ein, was durch den Einfahr-Pfeil 116 veranschaulicht ist. Jetzt ist der Anschlag für den Griff 20 bzw. das an ihn angeschlossene Übertragungsglied 93 bzw. die Griff-Gliederkette 96 deaktiviert. Jetzt kann der Griff 20 aus seiner Ruhelage 20.1 um einen großen Weg 26' von Fig. 2e bis zu einer zweiten Betätigungslage 20.3 bewegt werden. Das hat zur Folge, dass jetzt der bereits mehrfach erwähnte große Arbeitshub 115 möglich ist. Dieser Arbeitshub 115 setzt sich, wie Fig. 2e zeigt, zusammen aus dem kleinen Arbeitshub 119, zu welchem ein Zusatzhub 120 hinzukommt. Jetzt wird ein am Hebel 118 vorgesehener Zusatzmitnehmer 121 wirksam. Obwohl durch die gleiche Position des Aktuators 108 wie in Fig. 2c und 2d sich das Türschloss 102 in seiner Sicherungslage befindet, wird die Sperrklinke 107 beim großen Arbeitshub 115 vom Zusatzmitnehmer 121 mitgenommen. Der Fanghaken 105 gibt den Bolzen 103 frei. Die Tür kann geöffnet werden.

Die Griff-Gliederkette 96 ist in den Fig. 2a bis 2d als Stange ausgebildet, könnte aber auch aus einem Bowdenzug bestehen.

## Patentansprüche

1. Vorrichtung zur Betätigung eines Verschlusses von Türen, Klappen od. dgl., insbesondere an Fahrzeugen,
mit einem im angebauten Zustand ortsfesten an der Tür gelagerten Griff (20),
wobei dem Griff (20) ein Übertragungsglied (93) nachgeschaltet ist und das Übertragungsglied (93) mit dem Griff (20) eine Baueinheit (100) bildet
und am Übertragungsglied (93) eine Griff-Gliederkette (96) angeschlossen ist, welche die Bewegung des Griffs (20) zu einem Türschloss (102) weiterleitet,
mit einem im angebauten Zustand ortsfest an der Tür angeordneten Schließzylinder (95), welcher mittels eines Schlüssels (94) mindestens zwischen zwei Stellungen verdrehbar ist und über einen Ausgang (97;110) auf das Türschloss (102) wirkt,
wobei zwischen der Baueinheit (100) und dem Schließzylinder (95) einerseits und dem Türschloss (102) andererseits nur eine einzige Griff-Gliederkette (96) angeordnet ist;
wobei der Ausgang (97;110) des Schließzylinders (95) auf die aus dem Griff (20) und dem Übertragungsglied (93) gebildete Baueinheit (100) wirkt und in Abhängigkeit von den Drehstellungen des Schließzylinders (95) den Arbeitshub (119; 115) der Griff-Gliederkette (96) verändert
und das Türschloss (102) auf diesen unterschiedlichen Arbeitshub (119; 115) der Griff-Gliederkette (96) anspricht und in Abhängigkeit davon unterschiedliche Funktionen auslöst, wobei das Türschloss (102) eine Sicherungslage und eine Entsicherungslage aufweist,
wobei in einer der beiden Drehstellungen des Schließzylinders (95) eine Griffbetätigung (26) wirkungslos ist und in der anderen eine Griffbetätigung (26') das Türschloss (102) öffnet,
wobei der Griff (20) bei seiner manuellen Betätigung eine Schwenkbewegung (26,26') ausführt und die Griff-Gliederkette (96) die Schwenkbewegung des Griffs (20) in einem vom Übersetzungsverhältnis des Übertragungsglieds (93) bestimmten Arbeitshub (115; 119) zum Türschloss (102) weiterleitet,
wobei der Ausgang (97; 110) des Schließzylinders (95) mit dem Griff (20) der Baueinheit (100) zusammenwirkt und in Abhängigkeit von den Drehstellungen des Schließzylinders (95) den Winkel der Schwenkbewegung (26, 26') vom Griff (20) verändert,
wobei die Griff-Gliederkette (96) in Abhängigkeit vom genannten veränderlichen Winkel der Griff-Schwenkbewegung (26, 26') einen unterschiedlichen Arbeitshub (119; 115) ausführt,
wobei der Schließzylinder (95) in einer ersten der genannten Drehstellungen einen ersten Arbeitshub (119) der Griff-Gliederkette (96) zulässt, welcher ausreicht das Türschloss (102) zu öffnen, falls sich dieses in seiner Entsicherungslage befindet, aber wirkungslos ist, falls das Türschloss (102) sich in seiner Sicherungslage befindet
und wobei der Schließzylinder (95) in seiner zweiten der genannten Drehstellungen einen zweiten, größeren Arbeitshub (115) der Griff-Gliederkette (96) zulässt, welcher ausreicht das Türschloss (102) auch dann zu öffnen, falls sich dieses in seiner Sicherungslage befindet.

2. Vorrichtung nach Anspruch 1, **dadurch gekennzeichnet, dass** der Schließzylinder (95) einen verstellbaren Anschlag (110) aufweist,
dass bei unbetätigtem Schließzylinder (95) der Anschlag (110) aktiviert ist und den Betätigungsweg (26) des Griffes (20) begrenzt, wodurch bei der Griffbetätigung (26) nur ein erster Hub (119) auf die Griff-Gliederkette (96) übertragen wird,
und dass bei betätigtem Schließzylinder (60) der Anschlag (110) deaktiviert ist, wodurch der Griff (20) einen anderen Betätigungsweg (26') aufweist und an der Griff-Gliederkette (96) ein anderer, zweiter Hub (115) anfällt.

3. Vorrichtung nach Anspruch 2, **dadurch gekennzeichnet, dass** die Hubdifferenz (120) zwischen dem ersten Hub (119) und dem zweiten Hub (115) kleiner als der erste Hub (119) ist.

## Claims

1. Device for operating a lock for doors, flaps or similar, in particular on vehicles,
with a handle (20) which, in the mounted state, is mounted on the door in a positionally fixed manner,
a transmission element (93) being connected downstream of the handle (20), and the transmission element (93) forming a constructional unit (100) with the handle (20),
and a handle link chain (96) being connected to the transmission element (93) and passing on the movement of the handle (20) to a door lock (102),
with a locking cylinder (95) which, in the mounted state, is arranged on the door in a positionally fixed manner, is rotatable by means of a key (94) at least between two positions and acts on the door lock (102) via an output (97; 110),
just a single handle link chain (96) being arranged between the constructional unit (100) and the locking cylinder (95), on the one hand, and the door lock (102), on the other hand,
the output (97; 110) of the locking cylinder (95) acting on the constructional unit (100), which is formed from the handle (20) and the transmission element (93), and changing the working stroke (119; 115) of the handle link chain (96) as a function of the rotational positions of the locking cylinder (95),
and the door lock (102) responding to this different working stroke (119; 115) of the handle link chain (96) and, as a function thereof, triggering different functions,
the door lock (102) having a securing position and a release position,
in one of the two rotational positions of the locking cylinder (95), a handle operation (26) being ineffective and, in the other, a handle operation (26') opening the door lock (102),
the handle (20), upon being operated manually, executing a pivoting movement (26, 26') and the handle link chain (96) passing on the pivoting movement of the handle (20) to the door lock (102) in a working stroke (115; 119) determined by the transmission ratio of the transmission element (93),
the output (97; 110) of the locking cylinder (95) interacting with the handle (20) of the constructional unit (100) and changing the angle of the pivoting movement (26, 26') of the handle (20) as a function of the rotational positions of the locking cylinder (95),
the handle link chain (96) executing a different working stroke (119; 115) as a function of the abovementioned variable angle of the handle pivoting movement (26, 26'),
the locking cylinder (95), in a first of the abovementioned rotational positions, permitting a first working stroke (119) of the handle link chain (96) which is sufficient to open the door lock (102) if the latter is in its release position, but is ineffective if the door lock (102) is in its securing position,
and the locking cylinder (95) in its second of the abovementioned rotational positions, permitting a second, larger working stroke (115) of the handle link chain (96) which is sufficient to open the door lock (102) even if the latter is in its securing position.

2. Device according to Claim 1, **characterized in that** the locking cylinder (95) has an adjustable stop (110),
**in that**, when the locking cylinder (95) is not operated, the stop (110) is activated and limits the operating travel (26) of the handle (20), as a result of which, upon the handle operation (26), only a first stroke (119) is transmitted to the handle link chain (96),
and **in that**, when the locking cylinder (60) is operated, the stop (110) is deactivated, as a result of which the handle (20) has a different operating travel (26') and a different, second stroke (115) arises at the handle link chain (96).

3. Device according to Claim 2, **characterized in that** the stroke difference (120) between the first stroke (119) and the second stroke (115) is smaller than the first stroke (119).

## Revendications

1. Dispositif d'actionnement d'une fermeture de portes, volets ou similaires, notamment sur des véhicules automobiles,
comprenant une poignée (20) montée fixement sur la porte dans l'état monté,
la poignée (20) étant suivie d'un organe de transmission (93) et l'organe de transmission (93) formant avec la poignée (20) une unité constructive (100)
et une chaîne à maillons de poignée (96) étant raccordée à l'organe de transmission (93), laquelle transfère le mouvement de la poignée (20) à une serrure de porte (102),
comprenant un cylindre de fermeture (95) disposé fixement sur la porte dans l'état monté, lequel peut tourner au moyen d'une clé (94) au moins entre deux positions et agit par le biais d'une sortie (97, 110) sur la serrure de la porte (102),
entre l'unité constructive (100) et le cylindre de fermeture (95) d'une part et la serrure de la porte (102) d'autre part, n'étant disposée qu'une seule chaîne à maillons de poignée (96),
la sortie (97, 110) du cylindre de fermeture (95) agissant sur l'unité constructive (100) formé de la poignée (20) et de l'organe de transmission (93) et modifiant en fonction des positions de rotation du cylindre de fermeture (95) la course de travail (119 ; 115) de la chaîne à maillons de poignée (96),
et la serrure de la porte (102) réagissant à cette course de travail différente (119 ; 115) de la chaîne à maillons de poignée (96) et déclenchant en fonction de celle-ci différentes fonctions,
la serrure de porte (102) présentant une position de sécurité et une position d'armement,
dans l'une des deux positions de rotation du cylindre de fermeture (95), un actionnement de la poignée (26) n'ayant pas d'effet, et dans l'autre position de rotation, un actionnement de la poignée (26') ouvrant la serrure de la porte (102),
la poignée (20), au cours de son actionnement manuel, effectuant un mouvement de pivotement (26, 26') et la chaîne à maillons de poignée (96) transmettant le mouvement de pivotement de la poignée (20) sous forme de course de travail (115; 119) déterminée par le rapport de transmission de l'organe de transmission (93) à la serrure de la porte (102),
la sortie (97, 110) du cylindre de fermeture (95) coopérant avec la poignée (20) de l'unité constructive (100) et en fonction des positions de rotation du cylindre de fermeture (95) modifiant l'angle du mouvement de pivotement (26, 26') de la poignée (20),
la chaîne à maillons de poignée (96) effectuant en fonction dudit angle modifié du mouvement de pivotement de la poignée (26, 26') une course de travail différente (119 ; 115),
le cylindre de fermeture (95) autorisant dans une première desdites positions de rotation une première course de travail (119) de la chaîne à maillons de poignée (96), laquelle suffit pour ouvrir la serrure de la porte (102), au cas où celle-ci se trouve dans sa position armée, mais n'a aucun effet si la serrure de porte (102) se trouve dans sa position de sécurité,
et le cylindre de fermeture (95) autorisant, dans sa deuxième desdites positions de rotation, une deuxième course de travail plus grande (115) de la chaîne à maillons de poignée (96) qui suffit pour également ouvrir la serrure de la porte (102) si celle-ci se trouve dans sa position de sécurité.

2. Dispositif selon la revendication 1, **caractérisé en ce que** le cylindre de fermeture (95) présente une butée réglable (110),
**en ce que** lorsque le cylindre de fermeture (95) n'est pas actionné, la butée (110) est activée et limite la course d'actionnement (26) de la poignée (20), de sorte que dans le cas de l'actionnement de la poignée (26), seulement une première course (119) soit transmise à la chaîne à maillons de poignée (96),
et **en ce que** lorsque le cylindre de fermeture (60) est actionné, la butée (110) est désactivée, de sorte que la poignée (20) présente une autre course d'actionnement (26') et qu'une autre deuxième course (115) est affectée à la chaîne à maillons de poignée (96).

3. Dispositif selon la revendication 2, **caractérisé en ce que** la différence de course (120) entre la première course (119) et la deuxième course (115) est inférieure à la première course (119).
